# EUROPÄISCHE PATENTSCHRIFT

(11) **EP 3 098 434 B1**
(45) Veröffentlichungstag und Bekanntmachung des Hinweises auf die Patenterteilung: **03.10.2018**
(21) Anmeldenummer: 16166081.6
(22) Anmeldetag: 19.04.2016
(51) Int. Cl.: F02M 55/00, F02M 61/16

(54) **KRAFTSTOFFEINSPRITZSYSTEM**
FUEL INJECTION SYSTEM
SYSTEME D'INJECTION DE CARBURANT

(30) Priorität: 29.05.2015 DE 102015209956
(43) Veröffentlichungstag der Anmeldung: 30.11.2016
(73) Patentinhaber: ROBERT BOSCH GMBH, 70442 Stuttgart (DE)
(72) Erfinder: Leiser, Stefan, 70188 Stuttgart (DE)

(56) Entgegenhaltungen:
- EP-A2- 1 245 826
- DE-A1- 10 229 899

## Beschreibung

Die Erfindung betrifft ein Kraftstoffeinspritzventil einer Brennkraftmaschine, wobei das Kraftstoffeinspritzventil einen Haltekörper und einen Düsenkörper aufweist, wobei der Haltekörper und der Düsenkörper eine zentrale eine Düsennadel und/oder eine Betätigungsstange aufnehmende kraftstoffgefüllte Ausnehmung aufweisen, wobei gegenüberliegende Stirnflächen des Haltekörpers und des Düsenkörpers mittels einer Überwurfmutter gegeneinander verspannt sind.

### Stand der Technik

Ein derartiges Kraftstoffeinspritzventil ist aus der DE 10 2007 016 866 A1 bekannt. Dieses Kraftstoffeinspritzventil weist einen Haltekörper und einen Düsenkörper auf, die miteinander mittels einer Überwurfmutter verspannt sind. Dabei liegt eine erste Dichtstelle zwischen dem Düsenkörper und dem Haltekörper an einer in einer reduzierter Breite ausgebildeten Ringfläche des Haltekörpers.

Aus der EP 1 245 826 A2 ist darüber hinaus ein Kraftstoffhochdrucksystem bekannt mit zwei gegeneinander verspannten Körpern, wobei die gemeinsame Anlagefläche der Körper von einem Hochdruckkanal durchsetzt ist. Zwischen die beiden Körper ist eine Dichtfolie eingelegt, die die Flächenpressung in einem Bereich um den Durchtritt des Hochdruckkanals erhöht und so die Abdichtung verbessert.

Ein weiteres Einspritzventil ist aus der DE 10 2005 053 112 A1 bekannt. Dieses Kraftstoffeinspritzventil ist zur Anordnung an einem Brennraum einer Brennkraftmaschine vorgesehen und umfasst einen Haltekörper, der mit einem Düsenkörper mittels einer Überwurfmutter verspannt ist. Der Düsenkörper ragt in den Brennraum der Brennkraftmaschine hinein. Dazu ist vorzugsweise in einen Zylinderkopf einer Brennkraftmaschine eine Öffnung eingelassen, in die der Düsenkörper unter Einfügung eines Dichtelements einsetzbar ist. Das Dichtelement wird an dem Kraftstoffeinspritzventil im Bereich unterhalb der Überwurfmutter mittels eines Sicherungselements gehalten.

Der Erfindung liegt die Aufgabe zugrunde, ein Kraftstoffeinspritzventil bereitzustellen, das eine verbesserte Abdichtung aufweist.

Diese Aufgabe wird dadurch gelöst, dass zumindest eine Stirnfläche eine die Ausnehmung umfassende Nut aufweist, in die ein Dichtelement eingesetzt ist. Dieses Dichtelement wird bei der Herstellung beziehungsweise Montage des Kraftstoffeinspritzventils in die Nut eingesetzt und gewährleistet nach der Verspannung des Haltekörpers mit dem Düsenkörper durch die Überwurfmutter eine zur Umgebung dichte Verbindung der Komponenten. Das Kraftstoffeinspritzventil ist insbesondere bei einem Common-Rail-Einspritzsystem verbaut, wobei in dem Kraftstoffeinspritzventil im Bereich der kraftstoffgefüllten Ausnehmung der Systemdruck herrscht, der bis zu 3000 bar oder mehr betragen kann. Dabei ist das Kraftstoffeinspritzventil so ausgebildet, dass keine Leckagerückführleitung in den Haltekörper angeordnet ist. Durch die Leckagerückführleitung war es bei bisherigen Kraftstoffeinspritzventilen möglich, im Bereich der gegenseitigen Stirnflächen des Haltkörpers und des Düsenkörpers anfallenden Leckagekraftstoff aufzufangen und abzuführen. Die Serienerfahrung hat nun gezeigt, dass sehr viele Faktoren, wie beispielsweise die Montage, Schmutzpartikel, verschiedenste Oberflächenparameter, Einfluss auf die Dichtfähigkeit des Kraftstoffeinspritzventils haben. Dadurch sind die entsprechenden Anforderungen an die Fertigung der einzelnen Komponenten des Kraftstoffeinspritzventils, die Montage des Kraftstoffeinspritzventils und die Sauberkeit bei der Montage sehr hoch. Durch die erfindungsgemäße Ausgestaltung des Kraftstoffeinspritzventils wird eine verbesserte Abdichtung erreicht und damit auch die Robustheit des Verbandes, bestehend aus dem Düsenkörper und dem Haltekörper gesteigert.

Erfindungsgemäß weist das Dichtelement zwei die Ausnehmung umfassende Ringdichtungen mit unterschiedlichen Eigenschaften auf. Dies ist eine besonders vorteilhafte Ausgestaltung, mit der die Dichtwirkung weiter verbessert werden kann. Dabei ist in weiterer Ausgestaltung die erste Ringdichtung schwer verformbar oder gegebenenfalls unverformbar und die zweite Ringdichtung verformbar, insbesondere leicht verformbar. Die verformbare Ringdichtung wird bei der Montage des Kraftstoffeinspritzventils beim Zusammenbau des Haltekörpers und des Düsenkörpers mit der Überwurfmutter plastisch verformt und reduziert somit die Sensibilität des gesamten Verbandes gegen relevante Einflussfaktoren. Die schwer verformbare beziehungsweise unverformbare Ringdichtung des Ringdichtelements stellt einen definierten Anschlag und die exakte Ausrichtung des Haltekörpers gegenüber dem Düsenkörper her.

In Weiterbildung der Erfindung ist die Nut eine Ringnut und das Dichtelement ein Ringdichtelement. Dies ist die bevorzugte Ausgestaltung, die sich fertigungstechnisch einfach umsetzen lässt. Zudem ist durch die ringförmige Ausgestaltung der Nut und des Dichtelements sichergestellt, dass die Krafteinwirkung auf den Umfangsbereich des Dichtelements zumindest angenähert gleich ist. Auch dadurch wird die Abdichtung verbessert.

In Weiterbildung der Erfindung umfasst die erste Ringdichtung die zweite Ringdichtung. Diese Ausgestaltung hat sich als vorteilhaft erwiesen, indem nämlich die verformbare weiche Ringdichtung von der harten, schwer verformbaren beziehungsweise unverformbaren Ringdichtung umfasst wird.

In weiterer Ausgestaltung der Erfindung weist die erste Ringdichtung eine die Tiefe der Nut übersteigende Höhe auf. Dadurch ist sichergestellt, dass die Ausrichtung des Haltekörpers gegenüber dem Düsenkörper durch die erste Ringdichtung als Bestandteil des Dichtelements erfolgt.

In Weiterbildung der Erfindung ist der Werkstoff des Dichtelements ein Metallwerkstoff. Dabei sind wiederum in weiterer Ausgestaltung der Erfindung die innere und die äußere Ringdichtung des Dichtelements eigenständige Teile, die aus unterschiedlichen Metallwerkstoffen bestehen. Beispielsweise kann die äußere Ringdichtung aus einem (gegebenenfalls) gehärteten Stahl gefertigt sein, während die innere verformbare Ringdichtung beispielsweise aus Kupfer oder einem Material mit ähnlichen Eigenschaften ausgebildet ist.

In weiterer Ausgestaltung der Erfindung ist die Nut in den Haltekörper eingelassen. Dies ist vorteilhaft, weil der Haltekörper normalerweise aus einem weniger hochwertigen Material als der Düsenkörper gefertigt ist und auch der Düsenkörper insgesamt höherwertig bearbeitet ist. Dementsprechend ist die zu dem Haltekörper weisende Stirnfläche des Düsenkörpers mit einer höheren Oberflächengüte gefertigt als dies bei der korrespondierenden Stirnfläche des Haltekörpers der Fall ist. Dadurch, dass die Nut beziehungsweise die Ringnut in den Haltekörper eingearbeitet ist, braucht nur die Bodenfläche der Ringnut mit einer hohen Oberflächengute gefertigt zu werden, um insgesamt sicherzustellen, dass durch den Einsatz des Dichtelements ein Verband, bestehend aus dem Haltekörper und dem Düsenkörper geschaffen ist, der exakt zueinander ausgerichtet ist und die gewünschte verbesserte Abdichtung aufweist.

Weitere vorteilhafte Ausgestaltungen der Erfindung sind der Zeichnungsbeschreibung zu entnehmen, in der ein in den Figuren dargestelltes Ausführungsbeispiel der Erfindung näher beschrieben ist.

Es zeigen:
- Figur 1: einen teilweisen Schnitt durch ein Kraftstoffeinspritzventil im Bereich des Zusammenwirkens eines Haltekörpers und eines Düsenkörpers während der Montage und
- Figur 2: einen teilweisen Schnitt durch ein Kraftstoffeinspritzventil im Bereich des Zusammenwirkens eines Haltekörpers und eines Düsenkörpers nach Abschluss der Montage.

Figur 1 zeigt einen teilweisen Schnitt durch ein Kraftstoffeinspritzventil im Bereich des Zusammenwirkens eines Haltekörpers 1 und eines Düsenkörpers 3 während der Montage. Das Kraftstoffeinspritzventil wird insbesondere zum Einspritzen von Dieselkraftstoff in einen Brennraum einer Brennkraftmaschine genutzt, der dann in dem Brennraum zur Erzeugung von Arbeitsleistung mit gleichzeitig in den Brennraum eingebrachter Brennluft verbrennt. Dabei ist das Kraftstoffeinspritzventil bevorzugt Teil eines Common-Rail-Kraftstoffeinspritzsystems, wobei dem Kraftstoffeinspritzsystem in einem Hochdruckspeicher unter einem Druck von bis zu 3.000 bar oder mehr gespeicherter Kraftstoff zur Einspritzung zugeführt wird. Das Kraftstoffeinspritzventil weist den genannten Haltekörper 1 auf, in dem ein Aktor, beispielsweise ein Piezoaktor, zur Steuerung einer Düsennadel 2 oder einer Betätigungsstange für die Düsennadel 2 angeordnet ist. Die Düsennadel 2 ist in dem Düsenkörper 3 geführt, wobei der Führungsbereich in der Figur nicht dargestellt ist. In einem Schließzustand des Kraftstoffeinspritzsystems verschließt eine Düsennadelspitze der Düsennadel 2 Einspritzöffnungen in dem Düsenkörper 3, während in einem Öffnungszustand des Kraftstoffeinspritzventils die Düsennadel 2 axial in Richtung zu dem Haltekörper 1 verstellt ist und dann die Düsennadelspitze die Einspritzöffnungen freigibt. In diesem Zustand kann anstehender Kraftstoff durch die Einspritzöffnungen in den Brennraum der Brennkraftmaschine eingespritzt werden. Die Schließbewegung der Düsennadel 2 wird von einer Düsennadelfeder 4 unterstützt, die sich an dem Haltekörper 1 oder einer zwischen dem Haltekörper 1 und dem Düsenkörper 3 angeordneten Haltescheibe abstützt. Ein die Düsennadel 2 aufnehmender Haltekörperraum 5 in dem Haltekörper 1 und die Düsennadelfeder 4 sowie die Düsennadel 2 aufnehmender Federraum 6 in dem Düsenkörper 3 sind kraftstoffgefüllt, wobei der anstehende Kraftstoffdruck dem Systemdruck des Kraftstoffeinspritzsystems entspricht.

Um gegenüberliegende axiale Stirnflächen 7a, 7b des Haltekörpers 1 und des Düsenkörpers 3 zur Umgebung flüssigkeitsdicht abzudichten, ist ein erfindungsgemäß ausgebildetes Dichtsystem vorgesehen, das nachfolgend beschrieben wird. Hierbei ist zu berücksichtigen, dass der Düsenkörper 3 mittels einer Überwurfmutter 8 mit dem Haltekörper 1 verschraubbar ist. Dabei ist der Bereich des Zusammenwirkens der Überwurfmutter 8 mit dem Haltekörper 1 und dem Düsenkörper 3 nicht flüssigkeitsdicht und es ist in diesem Bereich auch keine Leckageleitung vorgesehen, die Leckagekraftstoff abführen könnte. Die Überwurfmutter 3 wird von unten über den Düsenkörper 3 beispielsweise bis zur Anlage einer Schulter der Überwurfmutter an einem nicht dargestellten ringförmigen Absatz des Düsenkörpers 3 angeschoben und mit einem Innengewinde 11 auf ein an dem Haltekörper 1 angebrachtes Außengewinde 12 aufgeschraubt. Somit kann der Haltekörper 1 mit dem Düsenkörper 3 zuverlässig verbunden werden.

In den Haltekörper 1 ist eine Ringnut 13 den Haltekörperraum 5 umgebend eingelassen. In die Ringnut 13 ist ein Dichtelement in Form eines Ringdichtelements 14 eingesetzt. Das Ringdichtelement 14 weist eine erste, äußere Ringdichtung 15a und eine zweite, innere Ringdichtung 15b auf. Die erste, äußere Ringdichtung 15a ist aus einem schwer verformbaren oder unverformbaren Metallwerkstoff gefertigt, während die zweite, innere Ringdichtung 15b aus einem weichen, vorzugsweise leicht verformbaren Metallwerkstoff gefertigt ist. Die Höhe der zweiten, inneren Ringdichtung 15b ist in der in Figur 1 dargestellten Montagegrundstellung größer als die Höhe der zweiten, äußeren Ringdichtung 15a des Ringdichtelements 14. Zudem ist die Höhe der ersten, äußeren Ringdichtung 15a geringfügig größer als die Tiefe der Ringnut 13.

Durch diese Ausgestaltung wird folgendes erreicht:
Während der Montage des Kraftstoffeinspritzventils beziehungsweise das Aufschrauben der Überwurfmutter 8 auf den Haltekörper 1 wird der Düsenkörper 3 zunehmend gegen den Haltekörper 1 im Bereich der gegenüberliegenden Stirnflächen 7a, 7b zwischen den beiden Bauteilen gepresst. Dadurch wird die zweite, innere Ringdichtung 15b des Ringdichtelements 14 zunehmend plastisch verformt, wobei der Grad der Verformung durch die Höhe der ersten, äußeren Ringdichtung 15a des Ringdichtelements 14 festgelegt wird. Die erste, äußere Ringdichtung 15a sorgt aufgrund ihrer schweren Verformbarkeit beziehungsweise ihrer Unverformbarkeit für eine definierte Ausrichtung und die exakte Verbindung von dem Haltekörper 1 zu dem beziehungsweise mit dem Düsenkörper 3. Dabei ist zumindest die Bodenfläche 16 der Ringnut 13 sowie die gegenüberliegende Stirnfläche 7b des Düsenkörpers 3 mit einer hohen Oberflächengüte gefertigt, um eine gute Dichtwirkung und eine exakte Ausrichtung des Haltekörpers 1 zu dem Düsenkörper 3 zu gewährleisten. Zusätzlich wird dieser Bereich vor der Montage gründlich gereinigt und gegebenenfalls kann die Bodenfläche 16 und die Stirnfläche 7b zusätzlich mit einer Dichtpaste bestrichen sein.

In Figur 2 ist das fertig montierte Kraftstoffeinspritzventil mit dem fertig verschraubten Verbund bestehend aus Haltekörper 1, Düsenkörper 3 und Überwurfmutter 8 dargestellt. Die zweite, innere Ringdichtung 15b des Dichtelements 14 hat sich soweit verformt, dass die Höhe von dieser zweiten, inneren Ringdichtung 15b gleich der Höhe der ersten, äußeren Ringdichtung 15a ist und somit eine zuverlässige Abdichtung und genaue Ausrichtung der zuvor genannten Bauteile zueinander besteht. Die Höhe der ersten, äußeren Ringdichtung 15a ist so bemessen, dass noch ein geringer Spalt 17 im Bereich der gegenüberliegenden Stirnflächen 7a, 7b zwischen dem Haltekörper 1 und dem Düsenkörper 3 besteht.

Das Ringdichtelement 14 mit der ersten, äußeren Ringdichtung 15a und der zweiten, inneren Ringdichtung 15b besteht vorzugsweise aus zwei Teilen, die in einer Vormontage miteinander beispielsweise durch Einstecken der inneren Ringdichtung 15b in die äußere Ringdichtung 15a miteinander verbunden werden, so dass bei der eigentlichen Montage des Kraftstoffeinspritzventils nur das so vorgefertigte Ringdichtelement 14 montiert werden muss.

## Patentansprüche

1. Kraftstoffeinspritzventil einer Brennkraftmaschine, wobei das Kraftstoffeinspritzventil einen Haltekörper (1) und einen Düsenkörper (3) aufweist, wobei der Haltekörper (1) und der Düsenkörper (3) eine zentrale eine Düsennadel (2) und/oder eine Betätigungsstange aufnehmende kraftstoffgefüllte Ausnehmung aufweisen, wobei gegenüberliegende Stirnflächen (7a, 7b) des Haltekörpers (1) und des Düsenkörpers (3) mittels einer Überwurfmutter (8) gegeneinander verspannt sind, wobei zumindest eine Stirnfläche (7a, 7b) eine die Ausnehmung umgebende Nut aufweist, in die ein Dichtelement eingesetzt ist,
**dadurch gekennzeichnet, dass** die Nut eine Ringnut (13) und das Dichtelement ein Ringdichtelement (14) ist, wobei das Ringdichtelement (14) zwei Ringdichtungen (15a, 15b) mit unterschiedlichen Eigenschaften aufweist.

2. Kraftstoffeinspritzventil nach Anspruch 1,
**dadurch gekennzeichnet, dass** die erste Ringdichtung (15a) unverformbar oder zumindest angenähert unverformbar und die zweite Ringdichtung (15b) verformbar ist.

3. Kraftstoffeinspritzventil nach Anspruch 2,
**dadurch gekennzeichnet, dass** die erste Ringdichtung (15a) die zweite Ringdichtung (15b) umfasst.

4. Kraftstoffeinspritzventil nach Anspruch 2 oder 3,
**dadurch gekennzeichnet, dass** die erste Ringdichtung (15a) eine die Tiefe der Nut übersteigende Höhe aufweist.

5. Kraftstoffeinspritzventil nach einem der Ansprüche 2 bis 4,
**dadurch gekennzeichnet, dass** die zweite Ringdichtung (15b) eine die Höhe der ersten Ringdichtung (15a) übersteigende Höhe aufweist.

6. Kraftstoffeinspritzventil nach einem der vorherigen Ansprüche,
**dadurch gekennzeichnet, dass** der Werkstoff des Dichtelements ein Metallwerkstoff ist.

7. Kraftstoffeinspritzventil nach einem der vorherigen Ansprüche,
**dadurch gekennzeichnet, dass** die innere und die äußere Ringdichtung (15a, 15b) eigenständige Teile sind.

8. Kraftstoffeinspritzventil nach einem der vorherigen Ansprüche,
**dadurch gekennzeichnet, dass** die Nut in den Haltekörper (1) eingelassen ist.

## Claims

1. Fuel injection valve of an internal combustion engine, wherein the fuel injection valve has a holding body (1) and a nozzle body (3), wherein the holding body (1) and the nozzle body (3) have a central, fuel-filled recess which receives a nozzle needle (2) and/or an actuating rod, wherein opposite end surfaces (7a, 7b) of the holding body (1) and of the nozzle body (3) are pressed against one another by means of a sleeve nut (8), wherein at least one end surface (7a, 7b) has a groove which surrounds the recess and into which a sealing element is inserted,
**characterized in that** the groove is a ring-shaped groove (13) and the sealing element is a ring-shaped sealing element (14), wherein the ring-shaped sealing element (14) has two ring-shaped seals (15a, 15b) with different characteristics.

2. Fuel injection valve according to Claim 1,
**characterized in that** the first ring-shaped seal (15a) is non-deformable or is at least approximately non-deformable, and the second ring-shaped seal (15b) is deformable.

3. Fuel injection valve according to Claim 2,
**characterized in that** the first ring-shaped seal (15a) surrounds the second ring-shaped seal (15b).

4. Fuel injection valve according to Claim 2 or 3, **characterized in that** the first ring-shaped seal (15a) has a height which exceeds the depth of the groove.

5. Fuel injection valve according to one of Claims 2 to 4, **characterized in that** the second ring-shaped seal (15b) has a height which exceeds the height of the first ring-shaped seal (15a).

6. Fuel injection valve according to one of the preceding claims,
**characterized in that** the material of the sealing element is a metal material.

7. Fuel injection valve according to one of the preceding claims,
**characterized in that** the inner and the outer ring-shaped seal (15a, 15b) are independent parts.

8. Fuel injection valve according to one of the preceding claims,
**characterized in that** the groove is formed into the holding body (1).

## Revendications

1. Injecteur de carburant d'un moteur à combustion interne, l'injecteur de carburant possédant un corps de maintien (1) et un corps d'injecteur (3), le corps de maintien (1) et le corps d'injecteur (3) possédant un creux central rempli de carburant et accueillant une aiguille d'injecteur (2) et/ou une tige d'actionnement, les faces frontales (7a, 7b) opposées du corps de maintien (1) et du corps d'injecteur (3) étant serrées l'une contre l'autre au moyen d'un écrou d'accouplement (8), au moins une face frontale (7a, 7b) possédant une rainure qui entoure le creux, dans laquelle est inséré un élément d'étanchéité,
**caractérisé en ce que** la rainure est une rainure annulaire (13) et l'élément d'étanchéité un élément d'étanchéité annulaire (14), l'élément d'étanchéité annulaire (14) possédant deux garnitures d'étanchéité annulaires (15a, 15b) ayant des propriétés différentes.

2. Injecteur de carburant selon la revendication 1, **caractérisé en ce que** la première garniture d'étanchéité annulaire (15a) est indéformable ou au moins approximativement indéformable et la deuxième garniture d'étanchéité annulaire (15b) est déformable.

3. Injecteur de carburant selon la revendication 2, **caractérisé en ce que** la première garniture d'étanchéité annulaire (15a) englobe la deuxième garniture d'étanchéité annulaire (15b).

4. Injecteur de carburant selon la revendication 2 ou 3, **caractérisé en ce que** la première garniture d'étanchéité annulaire (15a) présente une hauteur qui dépasse la profondeur de la rainure.

5. Injecteur de carburant selon l'une des revendications '2 à 4, **caractérisé en ce que** la deuxième garniture d'étanchéité annulaire (15b) présente une hauteur qui dépasse la hauteur de la première garniture d'étanchéité annulaire (15a).

6. Injecteur de carburant selon l'une des revendications précédentes, **caractérisé en ce que** le matériau de l'élément d'étanchéité est un matériau métallique.

7. Injecteur de carburant selon l'une des revendications précédentes, **caractérisé en ce que** la garniture d'étanchéité annulaire (15a, 15b) intérieure et extérieure sont des pièces indépendantes.

8. Injecteur de carburant selon l'une des revendications précédentes, **caractérisé en ce que** la rainure est encastrée dans le corps de maintien (1).
